# EUROPÄISCHE PATENTSCHRIFT

(11) **EP 0 134 907 B1**
(45) Veröffentlichungstag und Bekanntmachung des Hinweises auf die Patenterteilung: **29.10.1986**
(21) Anmeldenummer: 84106165.8
(22) Anmeldetag: 30.05.1984
(51) Int. Cl.: F27B 9/00, F23L 7/00, F23N 1/02

(54) **Vorrichtung zur impulsweisen Einbringung eines gasförmigen Mediums in einem Brennofen oder dgl.**
Device for the pulsating supply of a gaseous medium to a kiln or suchlike
Dispositif pour l'amenée d'un milieu gazeux sous forme d'impulsion dans un four de calcination, etc.

(30) Priorität: 04.07.1983 DE 3324050
(43) Veröffentlichungstag der Anmeldung: 27.03.1985
(73) Patentinhaber: Leisenberg, Wolfgang, Dr.-Ing., D-6312 Laubach 1 (DE)
(72) Erfinder: Leisenberg, Wolfgang, Dr.-Ing., D-6312 Laubach 1 (DE)
(74) Vertreter: Engelhardt, Guido, Dipl.-Ing.

## Beschreibung

Die Erfindung bezieht sich auf eine Vorrichtung zur impulsweisen Einbringung eines brennbaren Gases oder von Luft in einen Brennraum oder dgl., insbesondere zur Befeuerung eines oberhalb der Zündtemperatur betriebenen Tunnelofens der keramischen Industrie mit Gas, mittels einer in den Brennraum ragenden Lanze, die an eine mit einem impulsweise steuerbaren Magnetventil versehenen Zuführungsleitung für das einzubringende Medium angeschlossen ist.

Ein Grossteil der in der keramischen Industrie verwendeten Ofen sind als Tunnelöfen ausgebildet. Diese bestehen prinzipiell aus zwei hintereinander geschalteten Gegenstrom-Wärmetauschern mit dazwischenliegender Brennzone. Der zur Erwärmung und Kühlung des Brenngutes erforderliche Luftmassenstrom entspricht in etwa dem Massenstrom des Brenngutes und wird ganz oder grossenteils durch die Brennzone geführt. Dadurch steht in der Regel in der Brennzone zwischen 700 und 1250 Grad C aufgeheizte Luft mit für die Verbrennung ausreichendem Sauerstoffgehalt zur Verfügung.

Den hierbei verwendeten Brennern kommt die Aufgabe zu, die erforderliche Temperatur bei homogener Temperaturverteilung und oxidierender Ofenatmosphäre zu erzeugen. Ausserdem ist zur Einstellung der Leistungsverteilung über den Ofenquerschnitt bzw. die Ofenlänge eine individuelle Einstellung jeden Brenners erforderlich.

Zur Erzeugung der für eine homogene Temperaturverteilung notwendigen Austrittsgeschwindigkeit und der oxidierenden Verbrennung werden die weitaus meisten Brenner heute unter Zugabe von Sekundärluft betrieben.

Aufgrund des Gegenstromprinzips beim Tunnelofen können aber die Luftmengen in der Aufheiz- und Kühlzone nichtfrei gewählt werden. Daher muss bei Sekundärluftzugabe an den Brennern ein entsprechender Teil der zum Wärmetausch in der Kühlzone benötigten Luft vor Eintritt in die Brennzone vom Ofen abgezogen werden. Diese Heissluft wird im allgemeinen zur Trocknung verwendet. Allerdings stimmt der Wärmebedarf des Trockners häufig weder zeitlich noch quantitativ mit dem Wärmebedarf des Ofens überein, so dass neben Wärmeverlusten in den Leitungen besonders am Wochenende die Ofenabwärme nicht vollständig verwertet werden kann. Neben häufig anzutreffenden Wärmemengen zur Decken- und Wandkühlung führen Massnahmen zur Verringerung der Rauchgasmenge und die Rückgewinnung der im Rauchgas enthaltenen Wärme zu einer stetigen Vergrösserung des Wärmeangebots, das weder vom Trockner noch von anderen Einrichtungen sinnvoll verwertet werden kann. Der Wirkungsgrad des Trockners steigt zudem in dem Masse, in dem der zur Trocknung verwendeten Luft die Energie durch Zwischenaufheizung zugeführt wird. Auch im Sinne eines optimalen Trocknerwirkungsgrades sind somit grosse vom Ofen zur Verfügung stehende Luftmengen nicht wünschenswert.

Um die vom Ofen abzuführende Heissluftmenge zu verringern, ist es bereits bekannt, Luft und Gas zu mischen, wobei durch die mechanische Energie des Gasdrucks Heissluft aus der Kühlzone des Ofens über Rohrleitungen vom Brenner angesaugt wird. Die Steuerung der Brennerleistung erfolgt dabei über Gasimpulse, deren Dauer und Häufigkeit individuell eingestellt werden können.

Mit diesem Verfahren können ohne Einsatz von Ventilatoren zwar Sekundärlufttemperaturen bis 600 Grad C erzielt werden, nachteilig ist hierbei aber, dass die Sekundärlufttemperatur erheblich unter der Ofenraumtemperatur bleibt und ein isoliertes Rohrleitungssystem zur Zuführung der Verbrennungsluft erforderlich ist.

Ferner ist es bekannt, mittels einer Brennerlanze impulsweise Gas unter hohem Druck in den Brennraum zu injizieren. Die Mischung des Gases mit der Ofenatmosphäre erfolgt durch die Injektorwirkung. Die Leistung der Brenner wird durch ein Drosselventil individuell eingestellt.

Nachteilig ist hierbei, dass die Mischung des Gases mit der Ofenatmosphäre erst im Brennraum erfolgt und dort durch eine stark gelbe Flamme eine reduzierende Atmosphäre erzeugt wird. Um dem örtlichen Sauerstoffmangel entgegenzuwirken, werden die Brenner sequenziell einzeln geschaltet. Auch auf diese Weise kann allerdings nicht verhindert werden, dass örtliche Reduktionen auftreten, welche zu Verfärbungen am Brenngut führen. Weiterhin ist insbesondere im Bereich des Vorfeuers und bei hohen Brennerleistungen eine vollständige Verbrennung des Gases nicht sichergestellt, da die Gaswolke mit der Ofenatmosphäre in den Bereich von Temperaturen unterhalb der Zündtemperatur gelangen kann, ohne dass eine ausreichende Mischung mit der sauerstoffhaltigen Ofenatmosphäre erfolgt wäre. Daher sind in den ersten Brennerreihen dieses Systems herkömmliche Brenner mit Sekundärluftzugabe vorgesehen.

Aufgabe der Erfindung ist es, eine Vorrichtung der vorgenannten Art zu schaffen, die ohne jede Zugabe von Sekundärluft eine oxidierende, flammenfreie Verbrennung bzw. eine Homogenisierung der Atmosphäre in dem Brennraum ermöglicht. Die Vermischung des zugegebenen Brenngases bzw. der Luft mit dem in dem Brennraum vorhandenen Gas soll hierbei äusserst intensiv sein, ausserdem soll durch den austretenden Freistrahl eine intensive Umwälzung und eine weitere Vermischung erreicht werden. Der Bauaufwand, mit dem dies zu bewerkstelligen ist, soll gering gehalten werden, ferner soll ein störungsfreier Betrieb gewährleistet sein.

Gemäss der Erfindung wird dies bei einer Vorrichtung zur impulsweisen Einbringung eines brennbaren Gases oder von Luft in einen Brennraum oder dgl. mittels einer in diesen ragenden Lanze dadurch erreicht, dass auf diese eine den aus dieser austretenden Strahl des in den Brennraum einzubringenden Mediums aufnehmende Mischdüse aufgesetzt ist, die in Strömungsrichtung einen sich stetig verjüngenden Querschnitt aufweist und die mit einer oder mehreren Öffnungen versehen ist, über die zur Vermischung des injizierten Mediums mit der Ofenatmosphäre Gas aus dem Brennraum ansaugbar und mittels der Mischdüse in diesen als gebündelter Strahl einbringbar ist.

Zweckmässig ist es hierbei, die Mischdüse im Bereich vor der Austrittsöffnung mit kegelig ausgebildeten und/oder konvex gekrümmten Innenmantelflächen zu versehen und die in diese eingearbeiteten Öffnungen zum Ansaugen von Gas aus dem Brennraum seitlich der Lanze in deren Endbereich in der Wandung anzuordnen, wobei die Öffnungen als Bohrungen mit kreisförmigem Querschnitt ausgebildet und in einem zylindrischen Teil der Mischdüse vorgesehen sein sollten, an die sich der im Querschnitt stetig verjüngende Bereich der Mischdüse anschliesst.

Um die Geschwindigkeit des aus der Lanze austretenden Gasstrahles zu erhöhen, kann an deren in die Mischdüse ragendem Ende eine Drossel vorgesehen werden.

Angebracht ist es ferner, die Mischdüse mit einer mit Abstand zu der Lanze angeordneten, einen Strömungskanal bildenden Ummantelung auszustatten, durch den der Mischdüse vorzugsweise über deren Öffnungen Frischluft oder ein anderes Gaszuführbar ist. Hierbei ist es vorteilhaft, die Ummantelung höhenverstellbar anzuordnen und durch diese die seitlichen Öffnungen der Mischdüse ganz oder teilweise abzudecken. Auf diese Weise kann im Bedarfsfall der Mischdüse sowohl Frischluft zugegeben als auch diese teilweise mit der Ofenatmosphäre gemischt werden.

Die Lanze, die Mischdüse und/oder die Ummantelung sollten wegen der in dem Brennraum herrschenden hohen Temperaturen ganz oder teilweise aus einem hitzebeständigen Werkstoff, vorzugsweise aus Siliziumcarbid, hergestellt sein.

Zur Einbringung unterschiedlicher Medien in den Brennraum kann, um mittels der Vorrichtung somit verschiedene Brennstoffe verbrennen zu können, die Lanze mit einer Mischkammer ausgestattet werden, an die jeweils mit einem impulsweise steuerbaren Magnetventil versehene Zuführungsleitungen anzuschliessen sind. Die Befeuerung eines Brennofens kann beispielsweise von einer Befeuerung mit Gas auf eine Befeuerung mit Öl demnach in sehr kurzer Zeit und ohne dass bauliche Massnahmen erforderlich sind, umgestellt werden, wobei als Treibgas und zur Zerstäubung des Öls Pressluft verwendet werden kann.

Wird die erfindungsgemäss ausgebildete Mischdüse zur Befeuerung eines Brennofens verwendet, ist es zweckmässig, jeweils mehrere Mischdüsen zu einer gemeinsam gesteuerten Gruppe zusammenzufassen, der jeweils ein Steuergerät zuzuordnen ist, mittels dem die Magnetventile der Mischdüsen individuell derart steuerbar sind, dass bei veränderbarer, konstanter Öffnungsdauer die Öffnungsfrequenz in Abhängigkeit von der Temperatur im Brennraum über einen Regler einstellbar ist. Die Schaltung der Magnetventile sollte hierbei stets versetzt erfolgen, auch sollte im Bereich zumindest einer Mischdüse einer Gruppe im Brennraum ein Thermoelement angeordnet werden, das mit dem Regler verbunden ist.

Die gemäss der Erfindung ausgebildete Vorrichtung zur impulsweisen Einbringung eines brennbaren Gases oder von Luft in einen Brennraum oder dgl. ist nicht nur sehr einfach in ihrer konstruktiven Ausgestaltung und demnach ohne Schwierigkeiten auf wirtschaftliche Weise herzustellen, sondern auch betriebssicher, vor allem aber wird eine oxidierende flammenfreie Verbrennung ohne Zusatz von Sekundärluft ermöglicht. Wird nämlich auf die Lanze eine Mischdüse aufgesetzt, die einen sich stetig verjüngenden Querschnitt und Öffnungen aufweist, so wird in der Mischdüse eine intensive Vermischung des injizierten Mediums unter Ausnutzung des vollen zur Verfügung stehenden Gasdruckes von ca. 1 -3 bar mit der Ofenatmosphäre vorgenommen, da durch die Öffnungen Gas aus dem Brennraum angesaugt und in diesen als gebündelter Strahl eingebracht wird. Durch die Injektorwirkung tritt somit innerhalb der Mischdüse eine intensive Vermischung des zugeführten Mediums aus dem Brennraum ein. Ausserdem wird durch die hohe Temperatur der Ofenatmosphäre und den durch die Injektorwirkung erzeugten, mit steigendem Gasdruck sich vergrössernden Luftüberschuss eine stark oxidierende Verbrennung bereits in der Düse erreicht, so dass aus der Düse ein gebündelter Heissgasstrahl austritt, dessen Geschwindigkeit weitgehend vom Gasdruck bestimmt wird und in der Grössenordnung von herkömmlichen, mit Sekundärluft betriebenen Brennern liegt. Eine ausreichende Umwälzung der Ofenatmosphäre ist somit sichergestellt.

Der austretende gebündelte Strahl saugt nach dem Injektorprinzip wiederum Ofenatmosphäre an und bewirkt neben dem Umwälzeffekt eine weitere Zumischung von heisser Ofenatmosphäre. Versuche haben ergeben, dass bei Gasdrücken von mehr als 0,8 bar eine oxidierende, häufig flammenfreie Verbrennung erreicht wird. Auf diese Weise wird die reduzierende Atmosphäre bei direkter Injektion vermieden und dabei eine maximal mögliche Luftvorwärmung ohne jegliche Rohrleitungen erreicht. Wird über die erfindungsgemäss ausgebildete Mischdüse kein brennbares Gas, sondern Luft in einen Raum eingebracht, ist auf einfache Weise eine Umwälzung der vorhandenen Atmosphäre und eine Vergleichmässigung zu erreichen.

In der Zeichnung ist ein Ausführungsbeispiel der gemäss der Erfindung ausgebildeten Vorrichtung zur impulsweisen Einbringung eines gasförmigen Mediums in einen Brennofen oder dgl. dargestellt, das nachfolgend im einzelnen erläutert ist. Hierbei zeigen:
Fig. 1 die in einem Brennraum eines Tunnelofens angeordnete Vorrichtung, teilweise im Schnitt,
Fig. 2 die Vorrichtung nach Fig. 1 mit einer der die Mischdüse tragenden Lanze zugeordneten Ummantelung und
Fig. 3 mehrere zu einer Gruppe zusammengefasste und gemeinsam regelbare Mischdüsen nach Fig. 1 in schematischer Darstellung.

Die in Fig. 1 dargestellte und mit 10 bezeichnete Vorrichtung dient zur Einbringung eines Mediums in den Brennraum 4 eines Tunnelofens 1 und besteht aus einer mittels einer Platte 12 in einem in der Decke 2 des Tunnelofens 1 eingearbeiteten Schürloch 3 gehaltenen Lanze 11 sowie einer auf deren in den Brennraum 4 ragendes Ende aufgesetzten Mischdüse 21. Um eine möglichst hohe Austrittsgeschwindigkeit des in die Mischdüse 21 injizierten Mediums zu erzielen, ist an dem Ende der Lanze 11 eine Drossel 13 angebracht.

Die Mischdüse 21 besteht aus einem zylindrischen Teil 23 und einem sich im Querschnitt stetig verjüngenden Bereich 24, dessen Innenfläche 25 konvex gekrümmt ausgebildet ist. In den zylindrischen Teil 23 der Mischdüse 21 sind Öffnungen 26, bei dem gezeigten Ausführungsbeispiel sind dies zwei einander gegenüberliegende Bohrungen, eingearbeitet, durch die, wie dies durch die mit 32 bezeichneten Pfeile dargestellt ist, durch den aus der Drossel 13 austretenden Strahl 31 Gas aus dem Brennraum 4 angesaugt wird. In der Mischdüse 21 erfolgt somit bereits eine intensive Vermischung des zugeführten Mediums mit aus dem Brennraum 4 angesaugtem Gas. Und dieses Gemisch tritt als gebündelter Strahl 33 aus der Austrittsöffnung 22 der Mischdüse 21 aus und wird flammenfrei in dem Brennraum 4 verbrannt.

Um mittels der Mischdüse 21 unterschiedliche Medien in den Brennraum 4 einbringen zu können, ist die Lanze 11 mit einer Mischkammer 14 versehen, an die Zuführungsleitungen 15, 17 und 19 angeschlossen sind. In jede der Zuführungsleitungen 15, 17 und 19 ist jeweils ein Magnetventil 16, 18 und 20 eingesetzt, so dass, um z. B. wechselweise eine Befeuerung mit Gas oder zerstäubtem Öl vornehmen zu können, über die Leitung 15 ein brennbares Gas, das die Mischkammer 14 durchströmt, oder dieser über die Leitungen 17 und 19 Öl und Pressluft, die in der Mischkammer 14 miteinander vermischt werden, zugeführt wird. Im Bedarfsfall kann somit rasch und ohne dass bauliche Massnahmen erforderlich sind, eine Änderung der Befeuerung vorgenommen werden. Die Leistungssteuerung erfolgtdurch Schalten der Magnetventile 16 bzw. 18 und 20, dessen Schalthäufigkeit und Offnungsdauer der Leistung der Mischdüse 21 proportional sind.

Tritt aufgrund der Ofenbetriebsweise in Fällen, in denen der Tunnelofen 1 nicht oder nur teilweise als durchgehender Wärmetauscher betrieben wird, Sauerstoffmangel in dem Brennraum 4 auf, so kann der Mischdüse 21 zusätzlich Luft zugeführt werden. Dazu ist, wie dies bei der Vorrichtung 10' in Fig. 2 gezeigt ist, die Lanze 11 mit einer um den Weg s höhenverstellbar angeordneten Ummantelung 27 versehen, so dass ein Strömungskanal 28 geschaffen ist. Je nach Stellung der Ummantelung 27 kann somit Frischluft (untere Lage), Gas aus dem Brennraum 4 (obere Lage) oder eine Mischung aus beiden (mittlere Lage) angesaugt werden. Neben der Einsparung der Ventilatorenenergie und der stufenlosen Einstellung des Ofenatmosphären-Luftverhältnisses hat dieses Zugabeprinzip den Vorteil, dass Luft nur dann angesaugt wird, wenn Gas strömt.

Zur Vergrösserung des Austritts-Impulses kann die Luft auch unter Druck zugeführt werden. Hierbei erfolgt eine teilweise Steuerung der Luftmenge durch den Gasfluss, da während der Gasinjektion der Widerstand in der Mischdüse 21 sehr stark vermindert und die Luftmenge erheblich vergrössert wird.

Wird die Mischdüse zur Befeuerung eines Tunnelofens verwendet, so ist es angebracht, wie dies in Fig. 3 schematisch gezeigt ist, jeweils mehrere Mischdüsen 21', 21", 21"', denen das brennbare Gas über eine gemeinsame Gaszuführungsleitung 15' sowie impulsweise steuerbare Magnetventile 16'_{"} 16", 16"' zuströmt, zu einer Gruppe zusammenzufassen. Mittels eines Steuergerätes 41 wird die Öffnungszeit eines der Magnetventile 16', 16" oder 16'" nach der erforderlichen Leistungsverteilung individuell eingestellt, während die Öffnungsfrequenz für die Mischdüsen einer Gruppe gemeinsam von einem Regler 42 in Abhängigkeit von der Temperatur in dem Brennraum 4, die über ein Thermoelement 43 gemessen wird, über das Steuergerät 41 vorgegeben wird.

## Patentansprüche

1. Vorrichtung zur impulsweisen Einbringung eines brennbaren Gases oder von Luft in einen Brennraum oder dgl., insbesondere zur Befeuerung eines oberhalb der Zündtemperatur betriebenen Tunnelofens der keramischen Industrie mit Gas, mittels einer in den Brennraum ragenden Lanze, die an eine mit einem impulsweise steuerbaren Magnetventil versehenen Zuführungsleitung für das einzubringende Medium angeschlossen ist, dadurch gekennzeichnet, dass auf die Lanze (11 ) eine den aus dieser austretenden Strahl des in den Brennraum (4) einzubringenden Mediums (31) aufnehmende Mischdüse (21 ) aufgesetzt ist, die in Strömungsrichtung einen sich stetig verjüngenden Querschnitt aufweist und die mit einer oder mehreren Öffnungen (26) versehen ist, über die zur Vermischung des injizierten Mediums (31) mit der Ofenatmosphäre Gas (Strahl 32) aus dem Brennraum (4) ansaugbar und mittels der Mischdüse (21 ) in diesen als gebündelter Strahl (33) einbringbar ist.

2. Vorrichtung nach Anspruch 1, dadurch gekennzeichnet. dass die Mischdüse (21) im Bereich vorder Austrittsöffn ung (22) mit kegelig ausgebildeten und/oder konvex gekrümmten Innenmantelflächen (25) versehen ist.

3. Vorrichtung nach Anspruch 1 oder 2, dadurch gekennzeichnet, dass die in die Mischdüse (21 ) eingearbeiteten Öffnungen (26) zum Ansaugen von Gas (Strahl 32) aus dem Brennraum (4) seitlich der Lanze (11) in deren Endbereich in der Wandung der Mischdüse (21) vorgesehen sind.

4. Vorrichtung nach Anspruch 3, dadurch gekennzeichnet, dass die Öffnugnen (26) als Bohrungen mit kreisförmigem Querschnitt ausgebildet sind.

5. Vorrichtung nach einem oder mehreren der Ansprüche 1 bis 4, dadurch gekennzeichnet, dass die Öffnungen (26) in einem zylindrischen Teil (23) der Mischdüse (21) eingearbeitet sind und dass sich an diese der sich im Querschnitt stetig verjüngende Bereich (24) der Mischdüse (21) anschliesst.

6. Vorrichtung nach einem oder mehreren der Ansprüche 1 bis 5, dadurch gekennzeichnet, dass die Lanze (11) an ihrem in die Mischdüse (21) ragenden Ende mit einer Drossel (13) versehen ist.

7. Vorrichtung nach einem oder mehreren der Ansprüche 1 bis 6, dadurch gekennzeichnet, dass die Mischdüse (21 ) mit einer mit Abstand zu der Lanze (11) angeordneten, einen Strömungskanal (28) bildenden Ummantelung (27) versehen ist, durch den der Mischdüse (21 ) vorzugsweise über deren Öffnungen (26) Frischluft oder ein anderes Gas zuführbar ist.

8. Vorrichtung nach Anspruch 7, dadurch gekennzeichnet, dass die Ummantelung (27) höhenverstellbar angeordnet ist und dass durch diese die seitlichen Öffnungen (26) der Mischdüse (21) ganz oder teilweise abdeckbar sind.

9. Vorrichtung nach einem oder mehreren der Ansprüche 1 bis 8, dadurch gekennzeichnet, dass die Lanze (11), die Mischdüse (21) und/oder die Ummantelung (27) ganz oder teilweise aus einem hitzebeständigen Werkstoff, vorzugsweise aus Siliziumcarbid hergestellt sind.

10. Vorrichtung nach einem oder mehreren der Ansprüche 1 bis 9, dadurch gekennzeichnet, dass zur Einbringung unterschiedlicher Medien in den Brennraum (4) die Lanze (11) mit einer Mischkammer (14) versehen ist, an die jeweils mit einem impulsweise steuerbaren Magnetventil (16, 18, 20) versehene Zuführungsleitungen (15, 17, 19) angeschlossen sind.

11. Vorrichtung nach einem oder mehreren der Ansprüche 1 bis 10, dadurch gekennzeichnet, dass jeweils mehrere Mischdüsen (21', 21", 21"') eines Brennofens (1) zu einer gemeinsam steuerbaren Gruppe zusammengefasst sind.

12. Vorrichtung nach Anspruch 11, dadurch gekennzeichnet, dass der Gruppe (Mischdüsen 21', 21", 21"') jeweils ein Steuergerät (41) zugeordnet ist, mittels dem die den Mischdüsen (21', 21", 21"') zugeordneten Magnetventile (16', 16", 16"') individuell derart steuerbar sind, dass bei veränderbarer, konstanter Öffnungsdauer die Öffnungsfrequenz in Abhängigkeit von der Temperatur im Brennraum (4) über einen Regler (42) einstellbar ist.

13. Vorrichtung nach Anspruch 12, dadurch gekennzeichnet, dass die Schaltung der Magnetventile (16', 16", 16"') seitlich versetzt erfolgt.

14. Vorrichtung nach Anspruch 12 oder 13, dadurch gekennzeichnet, dass im Bereich zumindest einer Mischdüse (21') einer Gruppe im Brennraum (4) ein Thermoelement (43)angeordnet ist, das mit dem Regler (42) verbunden ist.

## Claims

1. Device for the pulsating supply of a combustable gas or air to a combustion chamber or suchlike, particularly for heating a tunnel kiln in the ceramic industry with gas above the ignition temperature by means of a lance extending into the combustion chamber connected to the supply line for the medium to be supplied, which supply line comprises a magnet valve being pulsating controllable, characterized in that onto the lance (11 ) a mixing nozzle for the stream of the medium (31) coming from the lance and to be supplied into the combustion chamber (4) is mounted, which nozzle has a cross-section continuously tapered in the direction of the stream and which nozzle has several openings (26) by means of which gas (stream 32) may be drawn from the combustion chamber (4) and is supplied to same through the mixing nozzle as a focused stream (33).

2. Device of claim 1, characterized in that in the area in front of the outlet the mixing nozzle (21) is provided with conical and/or convex surfaces (25) at the inner side of its cover.

3. Device of claim 1 or 2, characterized in that in the mixing nozzle (21 ) the openings (26) for drawing out gas (stream 32) from the combustion chamber (4) are provided laterally of the lance (11) in its end region in the wall of the mixing nozzle (21).

4. Device of claim 3, characterized in that the openings (26) are bores with circular cross-section.

5. Device of one or more of the claims 1 through 4, characterized in that in the cylindrical part (23) of the mixing nozzle (21) the openings (26) are provided and that adjacent same the tapered area (24) of the mixing nozzle (21 ) is located.

6. Device of one or more of the claims 1 through 5, characterized in that the lance (11) at its end extending into the mixing nozzle (21) is provided with a throttle (13).

7. Device of one or more of the claims 1 through 6, characterized in that the mixing nozzle (21 ) is provided with a shell (27) having a distance to the lance (11 ) and establishing a flow channel (28) by means of which air or another gas may be supplied to the mixing nozzle (21 ) preferably via its openings (26).

8. Device of claim 7, characterized in that the shell (27) is adjustable in height, and that the lateral openings (26) of the mixing nozzle (21 ) may be covered completely or partly by the shell.

9. Device of one or more of the claims 1 through 8, characterized in that the lance (11), the mixing nozzle (21 ) and/or the shell (27) are totally or partly made from a heat resistant material, preferably from silicon carbide.

10. Device of one or more of the claims 1 through 9, characterized in that for the supply of different media into the combustion chamber (4) the lance is provided with a mixing chamber (14), to which supply lines (15, 17, 19) comprising a magnet valve (16, 18, 20) being pulsating controllable are connected respectively.

11. Device of one or more of the claims 1 through 10, characterized in that several mixing nozzles (21' 21", 21"') of a kiln (1 ) are combined to a group being commonly controllable.

12. Device of claim 11, characterized in that to the group (mixing nozzles 21', 21 ", 21 "') one control device (41 ) is assigned, by means of which the magnet valves (16', 16", 16"') assigned to the mixing nozzles (21', 21", 21 "') are individually controllable in that way that when having variable, constant opening time the opening frequency dependent from the temperature in the combustion chamber (4) is adjustable via a control (42).

13. Device of claim 12, characterized in that operating the magnet valves (16', 16", 16"') is laterally displaced enforced.

14. Device of claim 12 or 13, characterized in that a thermocouple (43) is provided in the area of at least one mixing nozzle (21') of a group in the combustion chamber (4), which thermocouple is connected to the control (42).

## Revendications

1. Dispositif pour apport par impulsion d'un gaz combustible ou d'air dans une chambre de combustion ou similaire, en particulier pour embrasement d'un four tunnel fonctionnant au gaz, au-dessus de la température d'allumage, de l'industrie de la céramique. Ce dispositif comprend une lance débouchant dans la chambre de combustion qui est raccordée à une conduite d'alimentation du médium à amener, équipée d'une électrovanne commandée par impulsion, ainsi désigné, de sorte que sur la lance (11 ) il est placé une buse de mélange (21 ) captant le jet du médium (31 ) à diriger dans la chambre de combustion (4), cette buse de mélange (21 ) présente une section se rétrécissant progressivement dans le sens du courant. Cette buse est munie d'un ou plusieurs orifices (26) servant au mélange du médium injecté (31 ) avec l'atmosphère protectrice de gaz (jet 32). Ce jet est aspirable de la chambre de combustion (4) et pouvant être amené en tant que jet concentré (33) au moyen de la buse de mélange (21 ).

2. Dispositif selon le droit 1, ainsi désigné, de sorte que la buse de mélange (21 ) est munie, dans la zone avant l'orifice de sortie (22) de surfaces intérieures (25) coudées de forme conique et/ou convexe.

3. Dispositif selon le droit 1 ou 2, ainsi désigné, de sorte que les orifices (26) usinés dans la buse de mélange (21 ) pour l'aspiration du gaz (jet 32) de la chambre de combustion (4) sont prévus dans la paroi de la buse de mélange (21 ) sur le côté de la lance (11 ) dans sa partie finale.

4. Dispositif selon le droit 3, ainsi désigné, de sorte que les orifices (26) sont conçus en tant que perçages avec section circulaire.

5. Dispositif selon un ou plusieurs des droits 1 à 4, ainsi désigné, de sorte que les orifices (26) sont usinés dans une partie cylindrique (23) de la buse de mélange (21 ) de sorte qu'ils sont raccordés dans la zone conique continue (24) de la buse de mélange (21 ).

6. Dispositif selon un ou plusieurs des droits 1 à 5, ainsi désigné, de sorte que la lance (11) est munie d'un étrangleur (13) à l'extrémité débouchant dans la buse de mélange (21).

7. Dispositif selon un ou plusieurs des droits 1 à 6, ainsi désigné, de sorte que la buse de mélange (21 ) est munie d'une enveloppe (27) formant une canalisation d'écoulement (28) disposée avec un écartement par rapport à la lance (11 ) à travers laquelle l'air frais ou un autre gaz est dirigeable à la buse de mélange (21 ) à travers les orifices (26).

8. Dispositif selon le droit 7, ainsi désigné, de sorte que l'enveloppe (27) est disposée de façon réglable en hauteur et qu'à travers celle-ci, les orifices latéraux (26) de la buse de mélange (21 ) sont recouverts complètement ou partiellement.

9. Dispositif selon un ou plusieurs des droits 1 à 8, ainsi désigné, de sorte que la lance (11), la buse de mélange (21) et/ou l'enveloppe (27) sont fabriquées entièrement ou en partie d'un matériau résistant à la chaleur, de préférence en carbure de silicium.

10. Dispositif selon un ou plusieurs des droits 1 à 9, ainsi désigné, de sorte que l'amenée des médiums différents dans la chambre de combustion (4), la lance (11) est équipée d'une chambre de mélange (14) à laquelle sont raccordées les conduites d'alimentation (15, 17, 19) munies d'une électrovanne (16, 18, 20) commandée par impulsions.

11. Dispositif selon un ou plusieurs des droits 1 à 10, ainsi désigné, de sorte que plusieurs buses de mélange (21', 21", 21 "') d'un fourneau (1) sont réunies à un groupe commun.

12. Dispositif selon le droit 11, ainsi désigné, de sorte qu'un appareil de commande (41 ) est affecté au groupe (buses de mélange 21', 21 ", 21 "'), au moyen duquel les électrovannes (16', 16", 16"') attribuées aux buses de mélange (21', 21", 21 "') sont commandées individuellement de sorte que pendant la durée d'ouverture constante variable, la fréquence d'ouverture est réglable, en fonction de la température dans la chambre de combustion (4), à l'aide d'un régulateur (42).

13. Dispositif selon le droit 12, ainsi désigné, de sorte que la commande des électrovannes (16', 16", 16"') s'effectue de façon décalée latéralement.

14. Dispositif selon le droit 12 ou 13, ainsi désigné, de sorte qu'un thermocouple (43) est placé dans la zone d'au moins une buse de mélange (21 ) d'un groupe, dans la chambre de combustion (4) qui est raccordée avec le régulateur (42).
